# EUROPÄISCHE PATENTSCHRIFT

(11) **EP 0 176 789 B1**
(45) Veröffentlichungstag und Bekanntmachung des Hinweises auf die Patenterteilung: **22.08.1990**
(21) Anmeldenummer: 85111098.1
(22) Anmeldetag: 03.09.1985
(51) Int. Cl.: B65H 19/10, B65H 19/20, B65H 19/18

(54) **Verfahren und Vorrichtung zum Wechseln von Bobinen in Verbindung mit Verpackungsmaschinen**
Method and device for changing web rolls in connection with packaging machines
Procédé et dispositif de changement des bobines relatif aux machines d'emballage

(30) Priorität: 03.10.1984 DE 3436217
(43) Veröffentlichungstag der Anmeldung: 09.04.1986
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 091 216
- US-A- 2 613 042
- US-A- 3 064 869
- US-A- 3 398 911
- US-A- 3 886 031

## Beschreibung

Die Erfindung betrifft ein Verfahren zum Wechseln von Bobinen gemäß dem Oberbegriff des Patentanspruchs 1 sowie eine Vorrichtung zum Zuführen von Materialbahnen gemäß dem Oberbegriff des Patentanspruchs 3.

Der Wechsel von üblicherweise großvolumigen Bobinen (Rollen) von Verpackungsmaterial in Verbindung mit Verpakkungsmaschinen ist von besonderer Bedeutung wegen der Leistungsfähigkeit der Verpackungsmaschinen und des demzufolge hohen Materialverbrauchs. Besonders schwierig ist der Anschluß einer neuen Bobine (Anschlußbahn) an das Ende (Ablaufende) der verbrauchten Materialbahn (Ablaufbahn). Ziel der Bemühungen ist es, den Bobinenwechsel, insbesondere den Anschluß der Materialbahnen, störungsfrei und ohne Stillstand der Verpackungsmaschine durchzuführen.

Aus der US-A-3 064 869 ist eine Zuführung für miteinander zu verbindende Verpackungsmaterialbahnen bekannt. Dort werden die Materialbahnen durch Druckorgane überlappend festgeklemmt und anschließend durch Verschweißen miteinander verbunden. Während des Verbindungsvorgangs tritt ein zeitweiliger vollkommener Stillstand ein.

Auch aus der US-A-2 613 042 ist eine Vorrichtung zum Zusammenführen von Materialbahnen bekannt, bei der die neue Anschlußbahn mit der ablaufenden Bahn fest verbunden wird. Eine vorgesehene Schneidvorrichtung läßt zunächst die Anschlußbahn passieren. Erst daran anschließend wird dann das Ende der Ablaufbahn abgetrennt, so daß es hier zu einer deutlichen Überlappung der beiden Bahnen kommt.

Aufgabe der vorliegenden Erfindung ist es demgegenüber, das eingangs genannte Verfahren sowie eine entsprechende Vorrichtung so zu verbessern, daß ein Anschluß des Vorderendes einer Anschlußbahn an das Ablaufende einer Ablaufbahn ohne Überlappung gewährleistet ist, ohne daß es zu einer Reduzierung der Arbeitsgeschwindigkeit der Verpackungsmaschine kommt.

Zur Lösung dieser Aufgabe ist das erfindungsgemäße Verfahren dadurch gekennzeichnet, daß die nachfolgende, neue Materialbahn nach dem Abtrennen der ablaufenden Materialbahn in die Förderbahn derselben eingeführt wird, wobei das Vorderende der Anschlußbahn unmittelbar nach dem oder mit geringem Abstand vom Ablaufende der Ablaufbahn durch die gemeinsame Förderbahn hindurchgeführt wird. Auf diese Weise wird eine Bahnüberlappung, die in der Verpackungsmaschine bzw. im Trennaggregat zu Störungen führen kann, nicht gebildet. Auch ist ein Stillstand der Verpackungsmaschine, etwa zum Verkleben der Bahnenden, nicht erforderlich.

Die für die Durchführung des Verfahrens geeignete Vorrichtung ist dadurch gekennzeichnet, daß die Schneidvorrichtung mit dem Antrieb der Materialbahnen steuerbar ist, so daß beim Betätigen des Antriebs für die Anschlußbahn die Schneidvorrichtung zum Abtrennen der ablaufenden Bahn ebenfalls betätigbar ist, und daß die Schneidvorrichtung bis zum Abtrennen der ablaufenden Bahn als Anschlag für die Anschlußbahn wirkt. Auf diese Weise vermag das Vorderende der Anschlußbahn dem Ablaufende der Ablaufbahn unmittelbar zu folgen.

In Förderrichtung vor den Zug- und Schubwalzen sowie entlang der Förderbahn sind ortsfeste Führungen für die Materialbahnen gebildet, in einem Bereich benachbart zur Schneidvorrichtung mit Saugbohrungen zum zeitweiligen Halten und Ausrichten des Vorderendes der Anschlußbahn.

Weitere Merkmale der Erfindung beziehen sich auf den konstruktiven Aufbau der Schneidvorrichtung, auf die Betätigung derselben in Verbindung mit der Steuerung, der Zug- und Schubwalzen sowie auf den Aufbau und die Funktion der Hauptzugwalzen.

Ein Ausführungsbeispiel der erfindungsgemäßen Vorrichtung wird nachfolgend anhand der Zeichnungen näher erläutert.

Es zeigen:
Fig. 1 die Vorrichtung zum Aneinanderschließen von Materialbahnen in Seitenansicht,
Fig. 2 einen Ausschnitt der Vorrichtung gemäß Fig. 1 in vergrößertem Maßstab.

Die gezeigte Vorrichtung ist Bestandteil einer Verpackungsmaschine, insbesondere für die Herstellung von Klappschachteln, bzw. dieser zugeordnet. Der Verpackungsmaschine bzw. einem Stanzaggregat zur Herstellung von (Kragen) Zuschnitten wird fortlaufend bei hoher Fördergeschwindigkeit eine Materialbahn aus dünnem Karton od. dgl. als Ablaufbahn 10 zugeführt. Diese Ablaufbahn 10 wird von einer ersten Bobine 11 abgezogen, die im vorliegenden Fall nahezu verbraucht ist. Sobald ein Ablaufende dieser aktiven Ablaufbahn 10 erreicht ist, wird eine neue Bobine 12 bzw. deren Anschlußbahn 13 in den Förderfluß eingeführt und der Verpackungsmaschine zugeführt. Im Bereich der ersten Bobine 11 kann dann ein Bobinenaustausch stattfinden, wobei im wesentlichen lediglich ein zylindrischer (Papp) Kern 14 von einem Drehzapfen 15 einer im einzelnen nicht dargestellten Tragvorrichtung für die Bobinen 11 und 12 abgezogen werden muß.

Die "aktive" Ablaufbahn 10 wird durch Zugwalzen gefördert, nämlich von der Bobine 11 abgezogen. Ein Paar von Hauptzugwalzen 16, 17 ist der Verpackungsmaschine zu- und am Austrittsende einer im vorliegenden Falle schräg ansteigenden Förderbahn 18 für die Materialbahnen angeordnet. Am gegenüberliegenden Eintrittsende dieser Förderbahn 18 sind zwei Paare von Zugund Schubwalzen 19 bzw. 20 je für eine der Materialbahnen 10, 13, angeordnet. Bei dem vorliegenden Ausführungsbeispiel bestehen diese Zugwalzenpaare je aus einer feststehenden Zugund Schubwalze 19 bzw. 20 in enger Nachbarschaft zueinander sowie einer beweglichen kleineren Gegenwalze 21, die alternativ der einen oder anderen Zugund Schubwalze 19, 20 zugestellt und an deren Umfang bzw. an eine der Materialbahnen 10, 13 angedrückt wird. Die Zugund Schubwalzen 19, 20 mit Gegenwalze 21 sind an der Einführungsseite der Förderbahn 18 angeordnet, wobei die Gegenwalze 21 stets zwischen den Materialbahnen 10, 13 bewegbar ist.

Den beiden Zug- und Schubwalzen 19, 20 ist jeweils eine in Förderrichtung davorliegende Umlenkwalze 22 bzw. 23 für die betreffende Materialbahn 10, 13 zugeordnet. Durch diese Umlenkwalzen 22, 23 ist gewährleistet, daß die Materialbahnen 10, 13 jeweils unter einem bestimmten Winkel zu den Zug. und Schubwalzen 19, 20 geführt werden.

Die Förderbahn 18 wird in einem den Hauptzugwalzen 16, 17 zugekehrten Bereich durch feststehende seitliche bzw. obere und untere Führungswände 24, 25 definiert. Diese sind in Richtung auf die Hauptzugwalzen 16, 17 konvergierend angeordnet. Die Führungswände 24, 25 enden unmittelbar benachbart zum Umfang der Hauptzugwalzen 16, 17, teilweise unter Anpassung an den bogenförmigen Verlauf der Ablaufbahn 10.

In einem den Zug- und Schubwalzen 19, 20 zugekehrten Bereich ist die Förderbahn 18 außen durch Außenwände 26, 27 begrenzt, die ebenfalls in Förderrichtung leicht konvergierend angeordnet sind und auf der Innenseite jeweils Saugbohrungen 28 aufweisen. Diese sind an eine im einzelnen nicht gezeigte Unterdruckquelle angeschlossen und werden so gesteuert, daß ein Vorderende 29 der Anschlußbahn 13 in einer Bereitschaftsstellung durch die Saugbohrungen 28 an der zugeordneten Außenwand 26 bzw. 27 fixiert wird. Zwischen den Außenwänden 26 und 27 und den beiden Materialbahnen 10, 13 ist ein Mittelstück 30 angeordnet, welches gegenüber den Außenwänden 26, 27 einen verhältnismäßig schmalen Führungsspalt für die Materialbahnen 10, 13 begrenzt. An der Eintrittsseite der Förderbahn 18 schließen an das Mittelstück 30 den Materialbahnen 10, 13 zugeordnete Leitwände 31 und 32 an, die sich bis an die Umlenkwalzen 22 und 23 heran erstrecken und zur Führung der Materialbahnen 10, 13 in diesem Bereich dienen. Die vorgenannten Leitwände 31, 32 sind mit Ausnehmu-rigen für den Durchtritt der Gegenwalze 21 versehen.

trrfBereich der Förderbahn 18, und zwar mit Abstand sowohl von den Hauptzugwalzen 16, 17 alsauch von den Zug. und Schubwalzen 19,20, ist eine Schneidvorrichtung 33 angeordnet. Diese hat die Aufgabe, ein Endstück der Ablaufbahn 10 von dieser abzutrennen, wenn die betreffende Bobine 11 verbraucht ist. Die Schneidvorrichtung 33 wird zu diesem Zweck von Kontrollorganen gesteuert, im vorliegenden Fall von optischen Sensoren 34, 35, die jeweils an korrespondierenden Stellen, nämlich unmittelbar benachbart zu den Umlenkwalzen 22, 23, das Ende der Ablaufbahn 10 überwachen. Das durch die Schneidvorrichtung 33 abgetrennte Endstück der Ablaufbahn 10 ist demnach verhältnismäßig kurz.

Die in den Förderfluß positionsgerecht einzuführende Anschlußbahn 13 liegt mit ihren Vorderenden 29 während der Förderung der Ablaufbahn 10 in der Förderbahn 18 in Bereitschaftsstellung, und zwar an einem Anschlag 36. Mit dem Abtrennen des Endstücks von der Ablaufbahn 10 wird der Anschlag 36 aus der sperrenden Position für die Anschlußbahn 13 herausbewegt und diese zugleich in Förderrichtung durch die zugeordnete Zug- und Schubwalze 20 in Verbindung mit der Gegenwalze 21 angetrieben. Die Bewegung der einzelnen Organe ist dabei so aufeinander abgestimmt, daß das Vorderende 29 derAnschlußbahn 13 dem Ablaufende der Ablaufbahn 10 unmittelbar, nämlich mit einem sehr kleinen Abstand, folgt. Sobald das Vorderende 29 die Hauptzugwalzen 16, 17 erreicht hat, wird die Förderung durch diese (mit-)übernommen.

Die Zug- und Schubwalzen 19, 20 sowie die Gegenwalze 21 sind auf einem gemeinsamen, etwa T-förmigen Walzenträger 37 gelagert, die Gegenwalze 21 mittelbar über einen (zweiarmigen) Betätigungshebel 38. Dieser ist über ein Drehlager 39 mit dem Walzenträger 37 verbunden. An dem zur Gegenwalze 21 gegenüber liegenden Ende wirkt ein Betätigungsorgan auf den Betätigungshebel 38 ein, im vorliegenden Falle ein Druckmittelzylinder 40, der in beiden Bewegungsrichtungen einer Kolbenstange 41 mit Druckmittel beaufschlagbar ist. Durch Schwenkbewegungen des Betätigungshebels 38 wird die Gegenwalze 21 der einen oder anderen Zug- und Schubwalze 19, 20 zugestellt.

Die Schneidvorrichtung 33 ist bei dem vorliegenden Ausführungsbeispiel mit dem Antrieb für die Gegenwalze 21 gekoppelt. Das Steuersignal der Sensoren 34, 35 wird demnach auf den Druckmittelzylinder 40 übertragen. Zur Weiterleitung von Stellbewegungen an die Schneidvorrichtung 33 ist ein Betätigungsgestänge mit Lenkern 42 und 43 und einer Schubstange 44 vom Drehlager 39 aus zur Schneidvorrichtung 33 geführt.

Die Schneidvorrichtung 33 ist bei dem gezeigten Ausführungsbeispiel als Drehschneider ausgebildet. In einem zylindrischen Messergehäuse 45 ist ein zylindrisches Schneidmesser 46 drehbar gelagert. Über den Lenker 43 erfolgt eine hin- und hergehende Drehbewegung längs eines begrenzten Drehwinkels.

Das Schneidmesser 46 ist mit einem radial hindurchgeführten Durchgangsschlitz 47 versehen. Durch diesen tritt die Materialbahn 10 bzw. 13 hindurch. Auf der Eintrittsseite bildet das Schneidmesser 46 Schneidkanten 48, 49, die mit Gegenkanten 50, 51 eines Gegenmessers 52 zusammenwirken. Das Gegenmesser 52 ist Teil des feststehenden, also unverdrehbaren Messergehäuses 45 und im Bereich einer Eintrittsausnehmung 53 desselben angeordnet. Diese korrespondiert mit dem Durchgangsschlitz 47 des Schneidmessers 46. Gegenüberliegend ist im Messergehäuse 45 eine Austrittsausnehmung 54 gebildet. Das Gegenmesser 52 liegt im Bereich der Eintrittsausnehmung 53 mittig, derart, daß die Materialbahnen 10,13 zu beiden Seiten des Gegenmessers 52 geführt werden. Die Eintrittsausnehmung 53 ist in Umfangsrichtung so bemessen, daß die Außenwände 26, 27 in diese Eintrittsausnehmung 53 hineinragen.

Das Schneidmesser 46 ist so ausgebildet bzw. der Durchgangsschlitz 47 eingangsseitig derart bemessen, daß ein Umfangsbereich des Schneidmessers 46 als Anschlag für das Vorderende 29 der sich jeweils in Bereitschaftsposition befindenden Anschlußbahn 13 dient. Der Durchgangsschlitz 47 ist zu diesem Zweck im Eintrittsbereich so ausgebildet, daß in den Endstellungen des Schneidmessers 46 jeweils ein an die Schneidkante 48 bzw. 49 anschließender Umfangsbereich als Anschlag 36 wirkt. Dadurch liegt das Vorderende 29 der Anschlußbahn 13 praktisch in der Schneidebene. Auf der Austrittsseite ist die Relativstellung des Durchgangsschlitzes 47 in bezug auf die Austrittsausnehmung 54 so gewählt, daß die jeweils durchlaufende Ablaufbahn 10 ohne Behinderung durch das Messergehäuse 45 frei gefördert werden kann.

Die Hauptzugwalzen 16, 17 und die Zug- und Schubwalzen 19, 20 stehen in getrieblicher Verbindung miteinander. Bei dem vorliegenden Ausführungsbeispiel wird die (größere) Hauptzugwalze 17 durch einen in den Zeichnungen nicht dargestellten Motor fortlaufend angetrieben. Über einen Hülltrieb, nämlich über einen Zahnriemen 55, steht ein Zahnriemenrad 56 der Hauptzugwalze 17 in Verbindung mit einem korrespondierenden Zahnriemenrad 57 der Zug- und Schubwalze 20. Diese wiederum ist in Antriebsverbindung mit der Zug- und Schubwalze 19.

Die Abmessungen der Zahnriemenräder 56 und 57 und die Durchmesser der Hauptzugwalze 17 bzw. der Zug- und Schubwalze 20 sind so gewählt, daß die Zug- und Schubwalzen 19, 20 mit einer geringfügig niedrigeren Geschwindigkeit angetrieben werden als die Hauptzugwalze 17. Konkret sind die relevanten Durchmesser der Zug- und Schubwalzen 19,20 um 0,6 mm kleiner als der der Hauptzugwalze 17. Dadurch ist gewährleistet, daß die Materialbahn 10, 13 stets unter leichter Spannung, jedenfalls faltenfrei im Bereich der Förderbahn 18 transportiert wird. Ein Schlupf der Materialbahn 10, 13 bzw. eine Überspannung wird dadurch vermieden, daß die Hauptzugwalze 17 bzw. das dieser zugeordnete Zahnriemenrad 56 mit einem in entsprechender Richtung wirkenden Freilauf 58 ausgestattet ist. Die geringfügig höhere Geschwindigkeit der Hauptzugwalzen 16,17 kommt lediglich während des kurzen Moments nach dem Abtrennen eines Endstücks der Ablaufbahn 10 zur Wirkung, so daß diese geringfügig schneller transportiert wird als das Vorderende 29 der nachfolgenden Anschlußbahn 13.

Das abgetrennte Endstück der Ablaufbahn 10 wird (manuell) beseitigt. Während die Anschlußbahn 13 gefördert wird, kann eine neue Bobine auf den Drehzapfen 15 aufgesetzt werden. Die (neue) Anschlußbahn wird mit dem Vorderende (manuell) eingefädelt bis in die Bereitschaftsstellung, in der das Vorderende 29 an den Anschlag 36 in der Förderbahn 18 anliegt.

Durch die getriebliche Verbindung der Zugwalzen laufen die Hauptzugwalzen 16 und 17 sowie die Zug- und Schubwalzen 19 und 20 ständig um. Die Förderwirkung für die Materialbahn im Bereich der Zug- und Schubwalzen 19, 20 wird ausschließlich durch die Anlage der Gegenwalze 21 bewirkt.

## Patentansprüche

1. Verfahren zum Wechseln von Bobinen (11, 12) von Materialbahnen (10, 13) aus verhältnismäßig steifem Verpackungsmaterial, insbesondere dünnem Karton zum Abtrennen von Kragenzuschnitten einer Zigaretten-Klappschachtel, in Verbindung mit einer Verpackungsmaschine, insbesondere Zigaretten-Verpackungsmaschine, wobei die ablaufende Materialbahn (10) längs einer Förderbahn (18) einem Trenn- bzw. Verpakkungsaggregat zugeführt sowie eine nachfolgende, neue Materialbahn (13) zum Anschluß an die ablaufende Materialbahn (10) bereitgehalten wird, dadurch gekennzeichnet, daß die nachfolgende, neue Materialbahn (13) nach dem Abtrennen der ablaufenden Materialbahn (10) in die Förderbahn (18) derselben eingeführt wird, wobei das Vorderende (29) der Anschlußbahn (13) unmittelbar nach dem oder mit geringem Abstand vom Ablaufende der Ablaufbahn (10) durch die gemeinsame Förderbahn (18) hindurchgeführt wird.

2. Verfahren nach Anspruch 1, dadurch gekennzeichnet, daß das Vorderende (29) sowie ein Vorderabschnitt der Anschlußbahn (13) im Bereich der Förderbahn (18) bereitgehalten, ein Endstück der Ablaufbahn (10) von dieser abgetrennt und etwa gleichzeitig der Vorschub bzw. Transport der Anschlußbahn (13) mit Vorderende (29) eingeleitet wird.

3. Vorrichtung zum Zuführen von Materialbahnen (10, 13) aus verhältnismäßig steifem Verpakkungsmaterial, insbesondere dünnem Karton, zum Herstellen von Zuschnitten für Kragen einer Zigaretten-Klappschachtel, zu einem Trenn- oder Verpackungaggregat über eine zu diesem führende Förderbahn (18), wobei die Materialbahnen (10, 13) alternativ von einer oder einer anderen Bobine (11, 12) ablaufen, wobei jeder Materialbahn (10, 13) ein gesondert schaltbares Schuborgan, insbesondere je ein paar von Schubwalzen (19, 21; 20, 21), zugeordnet ist, die alternativ den Transport bzw. Vorschub der einen oder anderen Materialbahn (10, 13) bewirken, wobei ferner den zwei Paaren von Schubwalzen (19, 21, 20, 21) ein weiteres Paar von Zugwalzen (16, 17) in Förderrichtung nachgeordnet ist zum Ausüben einer Förderzugkraft auf die jeweils laufende Materialbahn (10, 13), und wobei den beiden Materialbahnen (10, 13) eine Schneidvorrichtung (33) zum Abtrennen eines Endstücks von der gerade ablaufenden Bahn (10, 13) zugeordnet ist, dadurch gekennzeichnet, daß die Schneidvorrichtung (33) mit dem Antrieb der Materialbahnen (10, 13) steuerbar ist, so daß beim Betätigen des Antriebs für die Anschlußbahn (13) die Schneidvorrichtung (33) zum Abtrennen der ablaufenden Bahn (10) ebenfalls betätigbar ist, und daß die Schneidvorrichtung (33) bis zum Abtrennen der ablaufenden Bahn (10) als Anschlag (36) für die Anschlußbahn (13) wirkt.

4. Vorrichtung nach Anspruch 3, dadurch gekennzeichnet, daß in einem Drehlager (39) für einen Betätigungshebel (38) einer Walze (Gegenwalze 21) der beiden Schubwalzenpaare (19, 21; 20, 21) ein Lenker (42) eines Betätigungsgestänges für die Schneidvorrichtung (33), insbesondere für ein drehbares Schneidmesser (46), anschließt, derart, daß die Abtrennung des Endstücks der Ablaufbahn (10) und der Antrieb der Anschlußbahn (13) etwa gleichzeitig ausführbar sind.

5. Vorrichtung nach Anspruch 4, dadurch gekennzeichnet, daß das Schneidmesser (46) als Drehteil ausgebildet ist, insbesondere als Drehzylinder, in einem zylindrischen, feststehenden Messergehäuse (45), wobei Schneidmesser (46) und Messergehäuse (45) je mit radial gerichtetem Durchgangsschlitz (47) bzw. Eintrittsausnehmung (53) und Austrittsausnehmung (54) für die Hindurchleitung jeweils einer der Materialbahnen (10, 13) versehen sind.

6. Vorrichtung nach Anspruch 5, dadurch gekennzeichnet, daß eingangsseitige Kanten zur Begrenzung des Durchgangsschlitzes (47) im hin-und herdrehbaren Schneidmesser (46) Schneidkanten (48, 49) bilden, die wechselseitig mit Gegenkanten (50, 51) eines mittig sich zwischen den Materialbahnen (10, 13) erstreckenden Teils des Messergehäuses (45) zusammenwirken.

7. Vorrichtung nach Anspruch 5 oder 6, dadurch gekennzeichnet, daß der Anschlag (36) für das Vorderende (29) der Anschlußbahn (13) durch das (zylindrische) Schneidmesser (46) außerhalb des Bereichs des Durchgangsschlitzes (47) gebildet ist.

8. Vorrichtung nach einem der Ansprüche 5 bis 7, dadurch gekennzeichnet, daß die zu den Hauptzugwalzen (16, 17) führende Förderbahn (18) wenigstens teilweise durch in Förderrichtung konvergierend ausgebildete Führungswände (24, 25) bzw. Außenwände (26, 27) begrenzt ist.

9. Vorrichtung nach Anspruch 8, dadurch gekennzeichnet, daß ein der Einlaufseite der Förderbahn (18) zugekehrter Bereich durch Außenwände (26, 27) mit den Materialbahnen (10, 13) zugekehrten Saugböhrungen (28) zum zeitweil igen.J7ixieren einer Materialbahn versehen ist.

10. Vorrichtung nach Anspruch 8 oder 9, dadurch gekennzeichnet, daß die Außenwände (26, 27) mit Saugbohrungen (28) zur Fixierung des vorderen Bereichs einer Anschlußbahn (13) in der Bereitschaftsstellung sich bis in das Messergehäuse (45) hineinerstrecken.

11. Vorrichtung nach einem der Ansprüche 3 bis 10, dadurch gekennzeichnet, daß im Bereich zwischen den feststehenden Zug- und Schubwalzen (19, 20) sowie im anschliessenden Bereich bis zur Schneidvorrichtung (33) zwischen den Materialbahnen (10, 13) ein ortsfestes Mittelstück (30) angeordnet ist.

12. Vorrichtung nach einem der Ansprüche 3 bis 11, dadurch gekennzeichnet, daß die Hauptzugwalzen (16, 17) eine geringfügig größere Fördergeschwindigkeit aufweisen als die Zug- und Schubwalzen (19, 20, 21), derart, daß auf die jeweils geförderte Materialbahn (10, 13) im Bereich zwischen den vorgenannten Walzen eine Längsspannung ausgeübt wird.

13. Vorrichtung nach einem der Ansprüche 3 bis 12, dadurch gekennzeichnet, daß die Hauptzugwalzen (16, 17) einerseits und die Zug- und Schubwalzen (19, 20) andererseits in Antriebsverbindung miteinander stehen, wobei der Antrieb im Bereich der Hauptzugwalze (17) erzeugt und über einen Zahnriemen (55) oder dergleichen auf die eine Zug- und Schubwalze (20) übertragbar ist.

14. Vorrichtung nach Anspruch 13, dadurch gekennzeichnet, daß die Hauptzugwalze (17) einen geringfügig größeren Durchmesser aufweist als die Zug- und Schubwalze (19, 20) und daß die Hauptzugwalze (17) bzw. ein Zahnriemenrad (56) derselben mit einem Freilauf (58) ausgebildet ist.

## Revendications

1. Procédé de changement de bobines (11, 12) de bandes (10, 13) de matériau d'emballage relativement rigide, en particulier de carton mince pour le détachement de découpes de collet d'une boîte à cigarettes à couvercle rabattant, relatif à une machine d'emballage, en particulier une machine d'empaquetage de cigarettes, la bande en cours (10) étant conduite le long d'un chemin de transport (18) à un bloc de séparation ou d'emballage et une nouvelle bande suivante (13) étant tenue prête pour suivre la bande en cours (10), caractérisé par le fait que la nouvelle bande suivante (13) est, après le détachement de la bande en cours (10), introduite dans le chemin de transport (18) de celle-ci, l'extrémité avant (29) da la bande suivante (13) étant passée dans le chemin commun de transport (18) immédiatement après l'extrémité de queue de la bande en cours ou à faible distance de cette extrémité.

2. Procédé selon la revendication 1, caractérisé par le fait que l'extrémité avant (29) et un tronçon avant de la bande suivante (13) sont tenus prêts dans la zone du chemin de transport (18), un morceau d'extrémité de la bande en cours (10) est détaché de celle-ci et, à peu près en même temps, l'avance ou le transport de la bande suivante (13) à extrémité avant (29) est déclenché(e).

3. Dispositif d'amenée, de bandes (10, 13) de matériau d'emballage relativement rigide, en particulier de carton mince, pour la production de découpes pour des collets d'une boîte à cigarettes à couvercle rabattant, à un bloc de séparation ou d'emballage par un chemin de transport (18) conduisant à celui-ci, les bandes (10, 13) se déroulant alternativement d'une bobine et d'une autre (11,12), à chacune des bandes (10,13) étant affecté un organe pousseur manoeuvrable séparément, en particulier une paire de rouleaux pousseurs (19, 21; 20, 21), les organes pousseurs provoquant alternativement le transport ou l'avance d'une bande et de l'autre (10, 13), en outre, en aval des deux paires de rouleaux pousseurs (19, 21; 20, 21) étant placée une paire de rouleaux tracteurs (16, 17) destinée à exercer une force de traction de transport sur la bande (10, 13) qui défile, et aux deux bandes (10, 13) étant affecté un dispositif de coupe (33) pour le détachement d'un morceau d'extrémité de la bande en cours (10, 13), caractérisé par le fait que le dispositif de coupe (33) peut être commandé avec le moyen d'entraînement des bandes (10, 13), de sorte qu'à l'actionnement du moyen d'entraînement de la bande suivante (13), le dispositif de coupe (33) peut également être actionné pour le détachement de la bande en cours (10), et que le dispositif de coupe (33), jusqu'au détachement de la bande en cours (10), joue le rôle de butée (36) pour la bande suivante (13).

4. Dispositif selon la revendication 3, caractérisé par le fait que dans un palier (39) d'un levier de commande (38) d'un rouleau (contre-rouleau 21) des deux paires de rouleaux pousseurs (19, 21; 20, 21) s'insère une manivelle (42) d'une tringlerie de commande du dispositif de coupe (33), en particulier d'un couteau tournant (46), ce de façon telle que le détachement du morceau d'extrémité de la bande en cours (10) et l'entraînement de la bande suivante (13) puissent être exécutés à peu près en même temps.

5. Dispositif selon la revendication 4, caractérisé par le fait que le couteau (46) est un élément tournant, en particulier un cylindre tournant, placé dans un corps cylindrique fixe (45), le couteau (46) étant pourvu d'une fente de passage dirigée radialement (47) et le corps (45) étant pourvu d'un évidement d'entrée (53) et d'un évidement de sortie (54) pour le passage de l'une ou l'autre des bandes (10, 13).

6. Dispositif selon la revendication 5, caractérisé par le fait que des arêtes côté entrée qui limitent la fente de passage (47) du couteau à rotation alternative (46) forment des arêtes de coupe (48, 49) qui coopèrent avec des contre- arêtes (50, 51) d'une partie du corps (45) qui s'étend au milieu entre les bandes (10, 13).

7. Dispositif selon l'une des revendications 5 et 6, caractérisé par le fait que la butée (36) pour l'extrémité avant (29) de la bande suivante (13) est formée par le couteau (cylindrique) (46) en dehors de la zone de la fente de passage (47).

8. Dispositif selon l'une des revendications 5 à 7, caractérisé par le fait que le chemin de transport (18) allant aux rouleaux tracteurs principaux (16, 17) est limité au moins en partie par des parois de guidage (24, 25) et des parois extérieures (26, 27) qui convergent dans la direction de transport.

9. Dispositif selon la revendication 8, caractérisé par le fait qu'une zone des parois extérieures (26, 27) située du côté entrée du chemin de transport (18) est pourvue de trous d'aspiration (28) dirigés vers les bandes (10, 13) et destinés à la fixation temporaire d'une bande.

10. Dispositif selon l'une des revendications 8 et 9, caractérisé par le fait que les parois extérieures (26, 27) pourvues de trous d'aspiration (28) pour la fixation de la partie avant d'une bande suivante (13) en position d'attente s'étendent jusque dans le corps (45).

11. Dispositif selon l'une des revendications 3 à 10, caractérisé par le fait que dans la zone entre les rouleaux tracteurs et pousseurs, fixes, (19, 20) et dans la zone suivante jusqu'au dispositif de coupe (33) est placée entre les bandes (10, 13) une pièce centrale fixe (30).

12. Dispositif selon l'une des revendications 3 à 11, caractérisé par le fait que les rouleaux tracteurs principaux (16, 17) ont une vitesse de transport légèrement supérieure à celle des rouleaux tracteurs et pousseurs (19, 20, 21) afin qu'une tension longitudinale soit exercée sur la bande transportée (10, 13) dans la zone entre les rouleaux précités.

13. Dispositif selon l'une des revendications 3 à 12, caractérisé par le fait que les rouleaux tracteurs principaux (16, 17) d'une part et les rouleaux tracteurs et pousseurs (19, 20) d'autre part sont accouplés, l'entraînement étant produit dans la zone du rouleau tracteur principal (17) et pouvant être transmis à un rouleau tracteur et pousseur (20) par une courroie dentée (55) ou un élément semblable.

14. Dispositif selon la revendication 13, caractérisé par le fait que le rouleau tracteur principal (17) est de diamètre légèrement supérieur à celui du rouleau tracteur et pousseur (19, 20), et que le rouleau tracteur principal (17) ou une roue dentée à courroie (56) de celui-ci est pourvu(e) d'une roue libre (58).

## Claims

1. Process for changing reels (11, 12) of sheets (10, 13) of relatively stiff packaging material, especially thin cardboard, for severing collar blanks of a hinge-lid cigarette pack, in connection with a packaging machine, particularly cigarette packaging machine, the running-off sheet of material (10) being supplied along a conveyor track (18) to a severing or packaging unit and a following new sheet of material (13) is kept ready to connect up to the running-off sheet of material (10), characterized in that, after severing the running-off sheet of material (10), the following new sheet of material (13) is introduced into the conveyor track (18) of the same running off sheet of material, the front end (29) of the connecting sheet (13) being guided through the common conveyor track (18) immediately after or at a short distance from the run-off end of the run-off sheet (10).

2. Process according to Claim 1, characterized in that the front end (29) and a front portion of the connecting sheet (13) are kept ready in the region of the conveyor track (18), an end piece of the run-off sheet (10) is severed from this and, approximately at the same time, the feed or transport of the connecting sheet (13) is started by means of the front end (29).

3. Apparatus for supplying sheets (10, 13) of relatively stiff packaging material, especially thin cardboard, for producing blanks for collars of a hinge-lid cigarette pack, to a severing or packaging unit via a conveyor track (18) leading to the latter, the sheets of material (10, 13) running off alternately from one reel or another (11, 12), each sheet of material (10, 13) having assigned to it a separately switchable pushing means, especially a pair of push rollers (19, 21; 20, 21) each which alternately effect the transport or feed of one sheet of material (10, 13) or the other, the two pairs of push rollers (19, 21; 20, 21) being further followed in the conveying direction by a further pair of draw rollers (16, 17), to exert a conveying pull force on the particular sheet of material (10, 13) which is running, and the two sheets of material (10, 13) having assigned to them a cutting device (33) for severing an end piece from the sheet (10, 13) which is just running off, characterized in that the cutting device (33) is controllable by use of the drive of the sheets of material (10, 13), so that when the drive for the connecting sheet (13) is actuated, the cutting device (33) for severing the sheet (10) which is running off can likewise be actuated, and in that the cutting device (33) acts as a stop (36) for the connecting sheet until the severing of the sheet (10) which is running off.

4. Apparatus according to Claim 3, characterized in that a link (42) of an actuating rod for the cutting device (33), especially for a rotatable cutting knife (46), is connected to a pivot bearing (39) for an actuating lever (38) of a roller (counter-roller 21) of the two pairs of push rollers (19,21; 20,21) in such a way that the severing of the end piece of the run-off sheet (10) and the drive of the connecting sheet (13) can be executed approximately simultaneously.

5. Apparatus according to Claim 5, characterized in that the cutting knife (46) is designed as a rotary part, especially as a rotary cylinder, in a cylindrical fixed knife housing (45), the cutting knife (46) and knife housing (45) each being provided with a radially directed through- slit (47) and an inlet recess (53) and outlet recess (54) for guiding through one of the sheets of material (10, 13) in-feach case.

6. Apparatus according to Claim 5, characterized in that edges located on the inlet side and intended for limiting the through-slit (47) form in the cutting knife (46), rotatable to and fro, cutting edges (48, 49) which interact with counter-edges (50,51) of a part of the knife housing (45) extending centrally between the sheets of material (10. 13).

7. Apparatus according to Claim 5 or 6, characterized in that the stop (36) for the front end (29) of the connecting sheet (13) is formed by the (cylindrical) cutting knife (46), outside the region of the throughslit (47).

8. Apparatus according to one of Claims 5 to 7, characterized in that the conveyor track (18) leading to the main draw rollers (16, 17) is limited at least partially by guide walls (24, 25) which are made to converge in the conveying direction, and outer walls (26, 27).

9. Apparatus according to Claim 8, characterized in that a region facing the run-in side of the conveyor track (18) is provided, through outer walls (26, 27), with suction bores (28) facing the sheets of material (10, 13) and intended for the temporary fixing of a sheet of material.

10. Apparatus according to Claim 8 or 9, characterized in that the outer walls (26, 27) with suction bores (28) for fixing the front region of a connecting sheet (13) extend into the knife housing (45) in the position of readiness.

11. Apparatus according to one of Claims 3 to 10, characterized in that in the region between the fixed draw and push rollers (19,20) and in the adjacent region up to the cutting device (33) a stationary centre piece (30) is arranged between the sheets of material (10, 13).

12. Apparatus according to one of Claims 3 to 11, characterized in that the main draw rollers (16, 17) have a slightly higher conveying speed than the draw and push rollers (19, 20, 21), so that longitudinal tension is exerted in the region between the abovementioned rollers on the particular sheet of material (10, 13) being conveyed.

13. Apparatus according to one of Claims 3 to 12, characterized in that the main draw rollers (16, 17), on the one hand, and the draw and push rollers (19, 20), on the other hand, are connected to one another in drive terms, the drive being generated in the region of the main draw roller (17) and being able to be transmitted to the one draw and push roller (20) via a toothed belt (55) or the like.

14. Apparatus according to Claim 13, characterized in that the main draw roller (17) has a slightly larger diameter than the draw and push rollers (19, 20), and in that the main draw roller (17) or a toothed-belt pulley (56) of the latter is designed with a free-wheel (58).
